# EUROPÄISCHE PATENTSCHRIFT

(11) **EP 4 177 435 B1**
(45) Veröffentlichungstag und Bekanntmachung des Hinweises auf die Patenterteilung: **26.02.2025**
(21) Anmeldenummer: 22177117.3
(22) Anmeldetag: 03.06.2022
(51) Int. Cl.: E06B 7/02, E06B 7/10

(54) **VERDECKT MONTIERBARER FENSTERFALZLÜFTER MIT DICHTUNGSSCHIEBER**
WINDOW REBATE VENTILATOR WITH SEALING SLIDE WHICH CAN BE INSTALLED IN A CONCEALED POSITION
VENTILATEUR À GUILLOTINE POUR FENÊTRES, À MONTAGE DISSIMULÉ, POURVU DE GLISSIÈRE D'ÉTANCHÉITÉ

(30) Priorität: 08.11.2021 DE 102021129023
(43) Veröffentlichungstag der Anmeldung: 10.05.2023
(73) Patentinhaber: REGEL-air Becks GmbH & Co. KG, 47608 Geldern (DE)
(72) Erfinder: BECKS, Heinz, 47608 Geldern-Walbeck (DE); VERHOEVEN, Thomas, 47608 Geldern (DE)
(74) Vertreter: Viering, Jentschura & Partner mbB Patent- und Rechtsanwälte

(56) Entgegenhaltungen:
- DE-A1- 2 040 261

## Beschreibung

Die Erfindung richtet sich auf ein Fenster- oder Türlüftungselement zum Öffnen und Verschließen eines im Bereich einer Fenster- oder Türdichtung oder einer Flügelüberschlagsdichtung zwischen einem Rahmen oder Blendrahmen eines Fensters oder einer Türe und einem dort anliegenden Fenster oder einer dort anliegenden Türe ausgebildeten Lüftungsspalts, der Bestandteil eines durch einen Fensterfalz des Fensters oder einen Türfalz der Türe führenden Luftströmungsweges ist, wobei das Fenster- oder Türlüftungselement einen Dichtungsschieber, eine Grundplatte, eine Führungsplatte und ein Betätigungselement umfasst, und wobei der Dichtungsschieber in einer zwischen der Grundplatte und der Führungsplatte angeordneten Dichtungsebene in einer Querrichtung des Fenster- oder Türlüftungselements, die quer, insbesondere senkrecht, zur Längsrichtung des Fenster- oder Türlüftungselements verläuft, längs mindestens eines ersten Führungselementes gleitbeweglich verschiebbar gelagert ist.

Weiterhin richtet sich die Erfindung auf ein Fenster oder eine Türe, die ein solches Fenster- oder Türlüftungselement aufweist.

Um für ausreichende Frischluft zu sorgen, müssen Wohnungen regelmäßig gelüftet werden. Es sind daher Fenster- oder Türlüftungselemente geschaffen worden, die in den Fenster- oder Türfalz eingebaut werden oder die nachträglich außen oder innen am Fenster- oder Türflügel befestigt werden oder die am Fenster- oder Türrahmen befestigt werden und die einen durch den Fensterfalz führenden Luftströmungsweg von innen nach außen bzw. von außen nach innen ausbilden und somit einen Luftaustausch ermöglichen. Viele dieser Systeme sind als nachrüstbare Elemente vorgesehen. Fenster- oder Türlüftungselemente, die im Fenster- oder Türfalz angeordnet werden, sind in der Regel mit einer Pendelklappe ausgestattet, die den durch den Fensterfalz führenden Luftströmungsweg selbsttätig öffnet und schließt. Zudem sind Fenster- oder Türlüftungselemente bekannt, die als Flügelüberschlagslüfter auf dem Rand des Flügels eines Fensters oder einer Türe oder auf dem Fenster- oder Türrahmen montiert werden und die einen in der Regel händisch verstellbaren Dichtungsschieber aufweisen, mit welchem im Bereich einer Fenster- oder Türdichtung oder einer Flügelüberschlagsdichtung ein zwischen dem Fenster- oder Türrahmen und dem dort anliegenden Fenster oder der dort anliegenden Türe ausgebildeter Lüftungsspalt verschließend überdeckt werden kann, der Bestandteil des durch den Fensterfalz des Fensters oder den Türfalz der Tür führenden Luftströmungsweges ist.

Ein Fenster- oder Türlüftungselement, das im Falz zwischen Flügel und Blendrahmen eines Fensters oder einer Türe angeordnet wird und das eine schwenkbare Pendelklappe aufweist, die den Volumenstrom längs des Belüftungsweges im Fenster- oder Türfalz regelt, ist aus der DE 199 29 133 A1 bekannt.

Fenster- oder Türlüftungselemente, die einen manuell betätigbaren Dichtungsschieber aufweisen, der quer zur Längsrichtung eines solchen Fenster- oder Lüftungselements aus diesem herausschiebbar und wieder in diesen hereinziehbar ausgebildet ist, sind aus der EP 1715133 B1 und der EP 2 987 939 B1 bekannt. Dort ist jeweils ein Dichtungsschieber beschrieben, der auf dem Flügel eines Fensters oder einer Türe angeordnet wird und dann in den Dichtungsbereich der Flügelüberschlagsdichtung zwischen einem Fensterflügel und einem Blendrahmen eingreift, wobei an dieser Stelle eine Öffnung in der Flügelüberschlagsdichtung vorgesehen ist, die durch den Dichtungsschieber verschließbar ist. Der Dichtungsschieber ist in Strömungsrichtung des im Bereich der Flügelüberschlagsdichtung ausgebildeten Luftströmungsweges verschiebbar an einem Fenster- oder Türflügel angeordnet.

Hierbei wird der Dichtungsschieber nach der EP 2 987 939 B1 mittels schrägverlaufender, in dem Dichtungsschieber ausgebildeter Langlochöffnungen durch ein Bewegen des Dichtungsschiebers in Längsrichtung des Fenster- oder Türlüftungselementes aus diesem heraus und wieder in dieses hinein bewegt.

Bei dem gattungsgemäßen Dichtungsschieber nach der EP 1 715 133 B1 wird dieser mittels senkrecht zur Längsrichtung des Fenster- oder Türlüftungselementes verlaufender, in dem Dichtungsschieber ausgebildeter Langlochöffnungen durch ein Bewegen des Dichtungsschiebers senkrecht und quer zur Längsrichtung des Fenster- oder Türlüftungselementes aus diesem heraus und wieder in dieses hinein bewegt.

Nachteilig ist bei diesen zur Regelung des Volumenstroms manuell ver- und einstellbaren Fenster- oder Türlüftungselementen, dass sie nicht in einen Fenster- oder Türfalz eingebaut verwendet werden können, da sie dort bei geschlossenem Fensterflügel oder Türflügel nicht von Hand erreichbar sind. Sie finden daher ausschließlich als sogenannte Fensterfalzlüfter, die auf einen Fensterflügel oder Türflügel montiert werden, Anwendung. Vielfach ist es aber erwünscht, den im Fensterfalz oder Türfalz strömenden Luftstrom von Hand einstellen zu können.

Aus der DE 20 40 261 A1 ist ein Lüftungselement gemäß der Präambel von Anspruch 1 bekannt.

Der Erfindung liegt daher die Aufgabe zugrunde, eine Lösung zu schaffen, die ein Fenster- oder Türlüftungselement bereitstellt, das verdeckt im Fensterfalz eines Fensters oder Türfalz einer Türe anzuordnen ist und das es ermöglicht, einen im Fenster- oder Türfalz ausgebildeten Luftströmungsweg durch manuelles Betätigen eines Dichtungsschiebers zu öffnen und zu verschließen, wobei der Dichtungsschieber in seiner Position im Fensterfalz auch bei geschlossenem Fenster oder geschlossener Tür manuell zu betätigen ist.

Diese Aufgabe wird erfindungsgemäß gelöst durch ein Fenster- oder Türlüftungselement gemäß Anspruch 1. Ebenso wird diese Aufgabe gelöst durch ein Fenster oder eine Türe gemäß Anspruch 21.

Vorteilhafte Ausgestaltungen und Weiterbildungen der Erfindung sind Gegenstand der jeweiligen Unteransprüche 2 - 20 und 22.

Bei einem Fenster- oder Türlüftungselement der eingangs näher bezeichneten Art wird die Aufgabe demnach erfindungsgemäß dadurch gelöst, dass der Dichtungsschieber mindestens ein zweites Führungselement aufweist und, dass in einer zwischen der Grundplatte und dem Dichtungsschieber oder zwischen der Führungsplatte und dem Dichtungsschieber angeordneten Betätigungsebene eine Betätigungsplatte längs mindestens eines dritten Führungselements in Längsrichtung des Fenster- oder Türlüftungselements gleitbeweglich verschiebbar gelagert ist, die auf ihrer dem Dichtungsschieber zugewandten Außenseite mindestens ein Eingreifelement, vorzugsweise mindestens einen hervorstehenden Leitnocken, aufweist, wobei das mindestens eine Eingreifelement, vorzugsweise der mindestens eine Leitnocken, der Betätigungsplatte in das mindestens eine zweite Führungselement des Dichtungsschiebers eingreift und bei einer Verschiebung der Betätigungsplatte in Längsrichtung des Fenster- oder Türlüftungselements den Dichtungsschieber längs des zweiten Führungselements in die Querrichtung verschiebt, und dass das Fenster- oder Türlüftungselement derart dimensioniert ist, dass es im Fenster- oder Türfalz im Luftströmungsweg platzierbar ist und dass das Betätigungselement an einer Vorderkante der Betätigungsplatte angeordnet und in Form eines Handhabungshebels ausgebildet ist, der in einem solchen Maße über das Fenster- oder Türlüftungselement übersteht, dass er sich bei im Luftströmungsweg im Fenster- oder Türfalz angeordnetem Fenster- oder Türlüftungselement durch den Lüftungsspalt hindurch bis nach außen erstreckt.

Bei einem Fenster oder einer Türe wird die Aufgabe erfindungsgemäß dadurch gelöst, dass in dem Fensterfalz des Fensters oder der Türe mindestens ein Fenster- oder Türlüftungselement nach einem oder mehreren der Ansprüche 1 - 20 angeordnet ist, wobei die Grundplatte unbeweglich am Rahmen oder Blendrahmen des Fensters oder der Türe festgelegt ist. Durch die Erfindung wird ein verdeckt im Fenster- oder Türfalz zu positionierender Fenster- oder Türfalzlüfter geschaffen, der mittels eines aus dem Lüftungsspalt zwischen Fensterrahmen oder Türrahmen oder Blendrahmen und dem anliegenden Fenster- oder Türflügel herausragenden Betätigungselements manuell stufenlos zwischen einer Verschlussposition, in welcher ein im Fenster- oder Türlüftungselement gleitbeweglich gelagerter Dichtungsschieber ausgefahren ist und den Luftströmungsweg im Bereich des Lüftungsspaltes durch Anlage an den angrenzenden Fensterflügel oder Türflügel im Bereich des Fenster- oder Türüberschlags verschließt, und einer Öffnungsposition oder Offenposition, in welcher der Dichtungsschieber ins Fenster- oder Türlüftungselement eingefahren ist und den Lüftungsspalt freigibt, verschiebbar ausgebildet ist. Hierbei wird ein Betätigungselement in Längsrichtung des Fenster- oder Türlüftungselement parallel zum Fenster- oder Türrahmen bewegt und diese Bewegung im Fenster- oder Türlüftungselement in eine Bewegung des Dichtungsschiebers quer, insbesondere senkrecht, zu dieser Verschieberichtung des Betätigungselementes umgewandelt oder umgelenkt oder transformiert.

Die Erfindung macht sich also die Erkenntnis zu Nutze, dass es zweckmäßig und vorteilhaft ist, in dem Fenster- oder Türlüftungselement getrennt voneinander sowohl eine von einem Dichtungsschieber besetzte Dichtungsebene also auch eine von einer Betätigungsplatte besetzte Betätigungsebene auszubilden und dann in der Betätigungsebene die Betätigungsplatte eine Verschiebebewegung in Längsrichtung des Fenster- oder Türlüftungselements ausführen zu lassen und in der Dichtungsebene den Dichtungsschieber eine Verschiebbewegung in einer quer zur Längsrichtung ausgerichteten Querrichtung ausführen zu lassen. Hierbei ist es dann möglich, die Dichtungsebene mit dem Dichtungsschieber im Bereich eines Fenster- oder Türfalzes anzuordnen und die Betätigungsebene mittels eines Betätigungselementes bis in einen nicht mehr von einem an dem Fenster- oder Türfalz anliegenden Fenster- oder Türflügel verdeckten und außerhalb des Fenster- oder Türfalzes liegenden Bereich zu verlängern. Aufgrund der erfindungsgemäßen Trennung von Betätigungsebene/Betätigungsplatte und Dichtebene/Dichtungsschieber wird es möglich, eine Übersetzung - hier insbesondere in Form eines schräg diagonal zur Längsrichtung L des Fenster- oder Türlüftungselements ausgebildeten zweiten Führungselements (zweite Langlochöffnung) - zu schaffen, die den zur Bewegung des Dichtungsschiebers benötigten Betätigungsweg in Richtung der Längsrichtung L deutlich länger gestaltet/ausbildet, als es dem eigentlichen Dichtungsweg des Dichtungsschiebers zwischen seiner Offenposition oder Öffnungsposition und seiner Verschlussposition entspricht. Dadurch lässt sich die Offenposition oder Öffnungsposition des Dichtungsschiebers deutlich feinfühliger und besser in Zwischenpositionen einstellen, als dies bei einer lediglich in Querrichtung Q des Fenster- oder Türlüftungselements möglichen Verschiebbewegung möglich wäre, da diese lediglich eine nur geringe Verschiebebewegung über maximal die Breite X des Lüftungsspaltes ermöglichen würde.

Zur Umsetzung der vorstehenden Erkenntnis ist es in Ausgestaltung der Erfindung zweckmäßig, wenn das mindestens eine erste Führungselement eine erste Langlochöffnung ist, die sich in Querrichtung des Fenster- oder Türlüftungselements und vorzugsweise senkrecht zur Längsrichtung des Fenster- oder Türlüftungselements ausgerichtet erstreckt.

Ebenso ist es zur Umsetzung der vorstehenden Erkenntnis in Ausgestaltung der Erfindung zweckmäßig, wenn das mindestens eine zweite Führungselement eine zweite Langlochöffnung ist, die sich sowohl zur Längsrichtung des Fenster- oder Türlüftungselements als auch zur Querrichtung schräg, vorzugsweise diagonal, erstreckend ausgeformt ist.

Weiterhin ist es zur Umsetzung der vorstehenden Erkenntnis in Ausgestaltung der Erfindung zweckmäßig, wenn das mindestens eine dritte Führungselement eine dritte Langlochöffnung ist, die sich parallel zur Längsrichtung des Fenster- oder Türlüftungselements verlaufend in der Betätigungsplatte erstreckt.

Weiterhin kann die Grundplatte oder die Führungsplatte mindestens einen Führungsdom aufweisen, welcher in das mindestens eine erste Führungselement, vorzugsweise die mindestens eine erste Langlochöffnung, des Dichtungsschiebers eingreift, wobei der mindestens eine Führungsdom das mindestens eine erste Führungselement, vorzugsweise die mindestens eine erste Langlochöffnung, des Dichtungsschiebers durchgreift und in das mindestens eine dritte Führungselement, vorzugsweise die mindestens eine dritte Langlochöffnung, der Betätigungsplatte eingreift.

In weiterer Ausgestaltung sieht die Erfindung vor, dass das in das mindestens eine zweite Führungselement, vorzugsweise die mindestens eine zweite Langlochöffnung, des Dichtungsschiebers eingreifende mindestens eine Eingreifelement, vorzugsweise der mindestens eine Leitnocken, bei Bewegung der Betätigungsplatte in Längsrichtung des Fenster- oder Türlüftungselements in dem mindestens einen zweiten Führungselement, vorzugsweise der mindestens einen zweiten Langlochöffnung, des Dichtungsschiebers gleitet und den Dichtungsschieber in Querrichtung (Q) des Fenster- oder Türlüftungselements bewegt.

Hierbei kann zudem vorgesehen sein, dass der in die mindestens eine dritte Langlochöffnung der Betätigungsplatte eingreifende mindestens eine Führungsdom die Gleitbewegung der Betätigungsplatte in Längsrichtung des Fenster- oder Türlüftungselements durch einen jeweiligen Anschlag an einem der sich gegenüberliegenden Langlochenden der mindestens einen dritten Langlochöffnung zwischen einer linken und einer rechten Anschlagsposition beschränkt.

Ebenso kann vorgesehen sein, dass der die mindestens eine erste Langlochöffnung des Dichtungsschiebers durchgreifende mindestens eine Führungsdom die Gleitbewegung des Dichtungsschiebers in Querrichtung des Fenster- oder Türlüftungselements durch einen jeweiligen Anschlag an einem der sich gegenüberliegenden Langlochenden der mindestens einen ersten Langlochöffnung zwischen einer eingefahrenen und einer ausgefahrenen Anschlagsposition des Dichtungsschiebers beschränkt.

Eine vorteilhafte Weiterbildung der Erfindung besteht weiterhin darin, dass in der den mindestens einen Führungsdom aufweisenden Führungsplatte oder Grundplatte mindestens eine sich in Längsrichtung des Fenster- oder Türlüftungselements erstreckende und das mindestens eine Eingreifelement, vorzugsweise den mindestens einen Leitnocken, aufnehmende Führungsnut ausgebildet ist, die vorzugsweise parallel zu der mindestens einen dritten Langlochöffnung der Betätigungsplatte verlaufend ausgerichtet ist und die vorzugsweise durch Anschlag des Leitnockens an einem der sich gegenüberliegenden Führungsnutenden die Gleitbewegung der Betätigungsplatte in Längsrichtung des Fenster- oder Türelements in einer linken und einer rechten Anschlagsposition beschränkt. Zweckmäßigerweise weist das einer Vorderkante des Dichtungsschiebers zugewandte Langlochende des mindestens einen ersten Langlochs einen solchen Abstand zur Vorderkante auf, dass die zwischen dem Langlochende und der Vorderkante verbleibende Materialfläche des Dichtungsschiebers ausreicht, die Breite des im Bereich der Fenster- oder Türdichtung oder der Flügelüberschlagsdichtung zwischen dem Fenster- oder Türrahmen und dem dort anliegenden Fensterflügel oder Türflügel ausgebildeten Lüftungsspalts zu überdecken, der Bestandteil des durch den Fensterfalz des Fensters oder den Türfalz der Tür führenden Luftströmungsweges ist, was die Erfindung in Ausgestaltung ebenfalls vorsieht. Eine weitere vorteilhafte Ausgestaltung der Erfindung besteht darin, dass der Dichtungsschieber in der Querrichtung des Fenster- oder Türlüftungselements zwischen einer zurückgezogenen, den Luftströmungsweg im Lüftungsspalt zumindest weitestgehend freigebenden, maximalen Öffnungsposition und einer ausgefahrenen, den Luftströmungsweg im Lüftungspalt verschließenden Verschlussposition verstellbar ist.

Erfindungsgemäß ist das Fenster- oder Türlüftungselement derart dimensioniert, dass es im Fenster- oder Türfalz im Luftströmungsweg platzierbar ist.

Um die Betätigungsplatte händisch bewegen zu können, ist es erfindungsgemäß vorgesehen, dass das Betätigungselement an einer Vorderkante der Betätigungsplatte angeordnet und in Form eines Handhabungshebels ausgebildet ist, der in einem solchen Maße über das Fenster- oder Türlüftungselement übersteht, dass er sich bei im Luftströmungsweg im Fenster- oder Türfalz angeordnetem Fenster- oder Türlüftungselement durch den Lüftungsspalt hindurch bis nach außen erstreckt, was die Erfindung in Weiterbildung ebenfalls vorsieht.

In Ausgestaltung der Erfindung ist es für die Funktionalität des Fenster- oder Türlüftungselements weiterhin zweckmäßig, wenn der Dichtungsschieber sich bei Bewegung der Betätigungsplatte, insbesondere durch Bewegen des Betätigungselements, in Längsrichtung des Fenster- oder Türlüftungselements in Querrichtung des Fenster- oder Türlüftungselementes bewegt.

Vorteilhafterweise kann der Dichtungsschieber aus der das Betätigungselement aufweisenden Vorderseite des Fenster- oder Türlüftungselement ausfahrbar in dem Fenster- oder Türlüftungselement gelagert sein.

Um die Bewegung von Dichtungsschieber und Betätigungsplatte sicher gewährleisten zu können, sieht die Erfindung in Ausgestaltung vor, dass mehrere Führungsdome, mehrere Leitnocken, vorzugsweise mehrere Führungsnute sowie mehrere erste, zweite und dritte Führungselemente, vorzugsweise mehrere erste, zweite und dritte Langlochöffnungen, ausgebildet sind, wobei zumindest den jeweils äußeren Führungsdomen, vorzugsweise jedem Führungsdom, jeweils ein erstes und ein zweites Führungselement, vorzugsweise eine erste und eine dritte Langlochöffnung, zugeordnet ist.

Eine zweckmäßige Ausgestaltung der Erfindung besteht weiterhin darin, dass in Längsrichtung des Fenster- oder Türlüftungselements betrachtet im Dichtungsschieber jeweils eine zweite Langlochöffnung zwischen zwei ersten Langlochöffnungen und im Zwischenraum zwischen zwei jeweils einer der beiden ersten Langlochöffnungen zugeordneten Führungsdomen ausgebildet ist.

Eine zweckmäßige Ausgestaltung der Erfindung besteht weiterhin darin, dass in Längsrichtung des Fenster- oder Türlüftungselements betrachtet an der Betätigungsplatte zwischen zwei dritten Langlochöffnungen und im Zwischenraum zwischen zwei jeweils einer der beiden dritten Langlochöffnungen zugeordneten Führungsdomen jeweils ein Leitnocken ausgebildet ist.

In Weiterbildung der Erfindung kann weiterhin jedem in der Führungsplatte ausgebildeten Führungsdom fluchtend ein in der Grundplatte ausgebildetes Schraubloch gegenüberliegen oder kann jedem in der Grundplatte ausgebildeten Führungsdom fluchtend ein in der Führungsplatte ausgebildetes Schraubloch gegenüberliegen

Eine weitere sehr zweckmäßige Ausgestaltung der Erfindung besteht darin, dass die Grundplatte oder die Führungsplatte Bestandteil eines mehrseitig mit Seitenwänden geschlossen ausgebildeten Gehäuses ist oder ein solches ausbildet, das an seiner in Bewegungsrichtung des Dichtungsschiebers liegenden Vorderseite und an seiner Unterseite keine Seiten- oder Gehäusewand aufweist.

Von Vorteil kann es weiterhin sein, wenn in Längsrichtung des Fenster- oder Türlüftungselements betrachtet an der die mehreren Führungsdome tragenden Führungsplatte oder Grundplatte zwischen zwei Führungsdomen jeweils eine Führungsnut ausgebildet ist.

Alternativ zu einer Verschraubung des Fenster- oder Türlüftungselements in einem Fenster- oder Türfalz ist es auch möglich, das Fenster- oder Türelement mittels Rastfüßen in dem Fenster- oder Türfalz festzulegen. Die Erfindung sieht daher weiterhin vor, dass aus der Ober- oder Außenseite der Grundplatte Rastfüße hervorstehen, die ausgebildet sind, in Nute oder Öffnungen des Fenster- oder Türfalzes einzurasten.

Schließlich kann das Fenster oder die Türe in vorteilhafter Ausgestaltung der Erfindung dadurch gekennzeichnet sein, dass das Fenster- oder Türlüftungselement durch einen an dem Rahmen oder Blendrahmen anliegenden Fenster- oder Türflügel, insbesondere einen Überschlag eines Fenster- oder Türflügels, verdeckt in dem Fenster- oder Türfalz an dem Rahmen oder Blendrahmen angeordnet ist, wobei das Betätigungselement sich durch den Lüftungsspalt hindurch erstreckt und vor dem Rahmen oder Blendrahmen aus dem Lüftungsspalt herausragt.

Die Erfindung ist nachstehend anhand einer Zeichnung beispielhaft näher erläutert. Diese zeigt in
- Fig. 1: schematisch in perspektivischer Draufsicht von schräg oben eine explosionsartige Darstellung der wesentlichen Elemente eines erfindungsgemäßen Fenster- oder Türlüftungselementes,
- Fig. 2: schematisch in perspektivischer Draufsicht von schräg unten eine explosionsartige Darstellung der wesentlichen Elemente des erfindungsgemäßen Fenster- oder Türlüftungselementes nach Fig.1,
- Fig. 3: schematisch in perspektivischer Seitenansicht das erfindungsgemäße Fenster- oder Türlüftungselement nach Fig.1 und 2 in seiner maximalen Öffnungsposition mit in das Fenster- oder Türlüftungselement eingefahrenem Dichtungsschieber,
- Fig. 4: schematisch in perspektivischer Seitenansicht das erfindungsgemäße Fenster- oder Türlüftungselement nach Fig.1 und 2 in seiner Verschlussposition mit aus dem Fenster- oder Türlüftungselement ausgefahrenem Dichtungsschieber,
- Fig. 5a: in schematischer Schnittdarstellung die Positionierung des erfindungsgemäßen Fenster- oder Türlüftungselements nach Fig.1 und 2 in einem zwischen einem Fenster- oder Türrahmen und einem Fenster- oder Türflügel ausgebildeten Fenster- oder Türfalz, wobei sich der Dichtungsschieber in der maximalen Öffnungsposition des erfindungsgemäßen Fenster- oder Türlüftungselements befindet,
- Fig. 5b: in schematischer Schnittdarstellung die Positionierung des erfindungsgemäßen Fenster- oder Türlüftungselements nach Fig.1 und 2 in dem zwischen einem Fenster- oder Türrahmen und einem Fenster- oder Türflügel ausgebildeten Fenster- oder Türfalz, wobei sich der Dichtungsschieber in der Verschlussposition des erfindungsgemäßen Fenster- oder Türlüftungselements befindet, und in
- Fig. 6: in schematischer Darstellung ein Fenster mit dem erfindungsgemäßen Fenster- oder Türlüftungselement.

Das als sogenannter Fensterfalzlüfter oder Türfalzlüfter ausgebildete und nachstehend beschriebene erfindungsgemäße Fenster- oder Türlüftungselement 1 wird im Bereich eines Fenster- oder Türüberschlages 2 des Fenster- oder Türflügels 4 eines Fensters 3 oder einer Türe in den zwischen dem Fenster- oder Türflügel 4 und dem Rahmen oder Blendrahmen 5 des anliegenden Fensters 3 oder der anliegenden Türe gebildeten Fensterfalz 6 oder Türfalz eingesetzt. Hierbei ist das Fenster- oder Türlüftungselement 1 derart dimensioniert und derart positioniert, dass es im wesentlichen innenliegend im Bereich des Fenster- oder Türfalzes 6 angeordnet ist und lediglich mit einem linken und einem rechten Abschlusselement 7a, 7b und einem oder mehreren Anlageelement(en) 8 über die angrenzende Rahmen- oder Blendrahmenseite 9 übersteht und in den Luftführungsspalt 10 hineinragt, der hier im Bereich des Fenster- oder Türüberschlages 2 zwischen der Rahmen- oder Blendrahmenseite 9 des Rahmens oder Blendrahmens 5 und des daran anliegenden Fenster- oder Türflügels 4 ausgebildet ist. Zudem reicht das Fenster- oder Türlüftungselement 1 mit einem Betätigungselement 11, das sich durch den Lüftungsspalt 10 hindurch erstreckt, über den Fenster- oder Türüberschlage 2 hinaus, sodass das Betätigungselement 11 auch bei geschlossenem Fenster 3 oder geschlossener Türe von einem Benutzer erfasst und manuell betätigt werden kann. Durch seine innenliegende Anordnung und Positionierung im Fenster- oder Türfalz 6 ist das Fenster- oder Türlüftungselement 1 bzw. der dadurch gebildete Fensterfalz- oder Türfalzlüfter verdeckt angeordnet und lediglich bei aufgeschwenktem Fenster oder aufgeschwenkter Türe sichtbar. Ansonsten wird das im Fenster- oder Türfalz 6 angeordnete und positionierte Fenster- oder Türlüftungselement 1 bzw. der dadurch gebildete Fensterfalz- oder Türfalzlüfter von dem am Rahmen oder Blendrahmen 5 anliegenden Fenster- oder Türflügel 4 verdeckt. Im Ausführungsbeispiel ist das Fenster- oder Türlüftungselement 1 mittels dreier Schrauben 12 ortsfest im Fensterfalz 6 an dem Blendrahmen 6 befestigt. In nicht dargestellter Weise können an dem Fenster- oder Türlüftungselement 1 aber auch, vorzugsweise aus einer Grundplatte 13 hervorstehende, Rastfüße ausgebildet sein, mittels welcher das Fenster- oder Türlüftungselement 1 in dem Fenster- oder Türfalz 6 festgelegt werden kann.

Der Lüftungsspalt 10 entsteht dadurch, dass in einem gewünschten ersten Luftdurchtrittsbereich 14 ein Stück der dort üblicherweise jeweils am jeweiligen Fenster- oder Türflügel 4 angebrachten Fenster- oder Türdichtung, vorzugsweise eine Flügelüberschlagsdichtung, entfernt wird. Dadurch entsteht in diesem, vorher von der Fenster- oder Türdichtung ausgefüllten Bereich der Lüftungsspalt 10. Um in dem Fensterfalz- oder Türfalz 6 einen Luftströmungsweg 16 auszubilden, wird an einer anderen Stelle zumindest ein zweiter Luftdurchtrittsbereich 15a geschaffen, der ebenfalls durch eine Entfernung der dort ansonsten vorhandenen Fensterdichtung entsteht. Im Ausführungsbeispiel nach der Figur 6 ist zudem ein gewünschter dritter Luftdurchtrittsbereich 15b auf die gleiche Weise durch Entfernung der dort ansonsten vorhandenen Fenster- oder Türdichtung ausgebildet. Zwischen dem ersten Luftdurchtrittsbereich 14 - und damit dem von diesem gebildeten Lüftungsspalt 10 - sowie dem zweiten und dritten Luftdurchtrittsbereich 15a, 15b ist dann der durch den Fenster- oder Türfalz 6 hindurch verlaufende Luftströmungsweg 16 ausgebildet. Der Luftströmungsweg 16 erstreckt sich somit in üblicher, beispielsweise in der in der EP 1 715 133 B1 und der EP 2 987 939 B1 beschriebenen Weise von der Außenseite A eines Fensters 3 oder einer Türe durch den Fensterfalz 6 hindurch zum an dem Fenster 3 bzw. dem Fenster- oder Türflügel 4 anliegenden Innenraum IN hin. Da sich der erste Luftdurchtrittsbereich 14 auf der Innenraumseite des Fensters 3 oder der Türe befindet und sich der zweite und dritte Luftdurchtrittsbereich jeweils auf der Außenseite A des Fensters 3 oder der Türe befinden, strömt die Luft längs des Luftströmungsweges 16 zwischen dem ersten Luftdurchtrittsbereich 14 und dem zweiten oder dritten Luftdurchtrittsbereich 15a, 15b. Im Luftströmungsweg 16 ist im fenster- oder Türfalz 6 das Fenster- oder Türlüftungselement 1 platziert, wozu dieses entsprechend dimensioniert ist.

Im Bereich des Lüftungsspaltes 10 wird der erste Luftdurchtrittsbereich 14 - und damit auch der Lüftungsspalt 10 - seitlich auf jeder Seite durch jeweils eines der am Fenster- oder Türlüftungselement 1, im Ausführungsbeispiel an der Grundplatte 13, angeordneten linken und rechten Abschlusselemente 7a, 7b begrenzt. Diese Abschlusselemente 7a, 7b liegen bei geschlossenem Fenster 3 oder geschlossener Türe im Lüftungsspalt 10 an der dem Lüftungsspalt 10 zugewandten Innenseite 17 des anliegenden Fenster- oder Türflügels 4 an. Der erste bis dritte Luftdurchtrittsbereich 14, 15a, 15b wird durch Beschneiden und Entfernen der jeweils vorhandenen Fenster- oder Türdichtung ausgebildet, ohne dass Fräsarbeiten oder ähnliches am Fenster- oder Türrahmen 5 oder am Fenster- oder Türflügel 4 in diesem Bereich ausgeführt werden müssen.

Die an der Vorderkante 18 des Fenster- oder Türlüftungselements 1, im Ausführungsbeispiel der Vorderkante 25 der Grundplatte 13, aus welcher auch das linke und rechte Abschlusselement 7a, 7b hervorstehen, angeordneten und sich nach oben erstreckenden Anlageelemente 8 bilden Anschläge für das Fenster- oder Türlüftungselement 1 zur Anlage an die Rahmen- oder Blendrahmenseite 9 an der Kante im Übergang zum Fenster- oder Türfalz 6 aus. Ebensolche Anschläge bilden an der Vorderkante 18 des Fenster- oder Türlüftungselements 1 auch das linke und rechte Abschlusselement 7a, 7b mit ihrem ebenfalls nach oben hervorstehenden jeweiligen Bereich 19a, 19b aus.

Das Fenster- oder Türlüftungselement 1 besteht, wie dies insbesondere aus den Fig. 1 und 2 ersichtlich ist, aus der Grundplatte 13, einer Betätigungsplatte 20, einem Dichtungsschieber 21 und einer Führungsplatte 22, wobei der Dichtungsschieber 21 zwischen der Führungsplatte 22 und der Betätigungsplatte 20 angeordnet und gleitbeweglich verschiebbar gelagert ist und die Betätigungsplatte 20 zwischen der Grundplatte 13 und dem Dichtungsschieber 21 angeordnet und gleitbeweglich gelagert ist.

Die Grundplatte 13 bildet zwischen den beiden Abschlusselementen 7a, 7b einen Bereich aus, der in der in den Figuren 5a und 5b dargestellten Positionierung des Fenster- oder Türlüftungselementes 1, in welcher die Abschlusselementen 7a, 7b an dem geschlossenem Fensterflügel 4 anliegen, zwischen den beiden Abschlusselementen 7a, 7b eine schlitzförmige Öffnung 23 ausbildet, in deren Bereich in der Einbauposition des Fenster- oder Türlüftungselementes 1 die Fensterdichtung oder Fensterfalzdichtung entfernt und dadurch der Lüftungsspalt 10 und ein Teil des Luftströmungsweges 16 ausgebildet ist. An ihren Seitenrändern und ihrer der schlitzförmigen Öffnung 23 gegenüberliegenden rückwärtigen Längsseite sowie auf ihrer Oberseite weist die Grundplatte 13 jeweils Seitenwänden 24a - 24d auf, wohingegen der an die schlitzförmige Öffnung 23 angrenzende Vorderbereich bzw. die an die schlitzförmige Öffnung 23 angrenzende Vorderseite sowie die Unterseite der Grundplatte 13 ohne eine jeweilige Seitenwand und damit offen ausgebildet sind. Die Grundplatte 13 bildet somit ein mehrseitig geschlossen ausgebildetes Gehäuse aus bzw. ist Bestandteil eines solchen Gehäuses.

Der Dichtungsschieber 21 weist drei in Längsrichtung L des Fenster- oder Türlüftungselementes 1 gleichmäßig über seine Längserstreckung verteilt angeordnete erste Langlochöffnungen 26 auf, wobei jede erste Langlochöffnung 26 jeweils ein erstes Führungselement 26a ausbildet. Die ersten Langlochöffnungen 26 erstrecken sich in Querrichtung Q des Fenster- oder Türlüftungselements 1 und sind im Ausführungsbeispiel senkrecht zur Längsrichtung L des Fenster- oder Türlüftungselements 1 ausgerichtet ausgebildet. Mittig und symmetrisch zwischen jeweils zwei ersten Langlochöffnungen 26 ist in dem Dichtungsschieber 21 in Längsrichtung des Fenster- oder Türlüftungselements 1 betrachtet jeweils eine zweite Langlochöffnung 27 ausgebildet, die sich jeweils sowohl zur Längsrichtung L des Fenster- oder Türlüftungselements 1 als auch zur Querrichtung Q schräg und diagonal erstreckend ausgeformt ist. Jede Langlochöffnung 27 bildet jeweils ein zweites Führungselement 27a aus.

Die Führungsplatte 22 weist drei in Längsrichtung L des Fenster- oder Türlüftungselementes gleichmäßig über ihre Längserstreckung verteilt angeordnete Führungsdome 28 auf, die derart positionsgenau und deckungsgleich zu jeweils einer ersten Langlochöffnungen 26 des Dichtungsschiebers 21 aus einer Oberseite der Führungsplatte 22 herausragen, dass sie jeweils in eine erste Langlochöffnung 26 des Dichtungsschiebers 21 eingreifen. Zudem erstrecken sich die Führungsdome 28 jeweils eine erste Langlochöffnung 26 des Dichtungsschiebers 21 durchgreifend durch diese hindurch. Mittig und symmetrisch zwischen jeweils zwei Führungsdomen 28 ist in der Führungsplatte 22 jeweils eine Führungsnut 32 ausgebildet, die sich sowohl in Längsrichtung L des Fenster- oder Türlüftungselements 1 als auch parallel zur Erstreckung von dritten Langlochöffnungen 31 erstreckt, die in der Betätigungsplatte 20 ausgebildet sind. Hierbei bildet jede dritte Langlochöffnung 31 ein drittes Führungselement 31a aus. Zudem ist in Längsrichtung L des Fenster- oder Türlüftungselements 1 betrachtet mittig und symmetrisch im Zwischenraum zwischen zwei jeweils einer ersten Langlochöffnung 26 des Dichtungsschiebers 21 zugeordneten Führungsdomen 28 jeweils eine zweite Langlochöffnung 27 in dem Dichtungsschieber 21 angeordnet.

In der Grundplatte 13 sind drei jeweils einem Führungsdom 28 zugeordnete Schraublöcher 36 ausgebildet. Mittels durch jeweils einen Führungsdom 28 und ein Schraubloch 36 geführter Schrauben 12 lässt sich das Fenster- oder Türlüftungselement 1 in dem Fenster- oder Türfalz 6 ortsfest befestigen, wobei zudem mittels dieser Schraubverbindung die Grundplatte 13, die Betätigungsplatte 20, der Dichtungsschieber 21 und die Führungsplatte 22 in ihrer Übereinanderlage gehalten werden, im Ausführungsbeispiel in ihrer in den Figuren 3 und 4 gezeigten Übereinanderlage gehalten werden.

Die Betätigungsplatte 20 weist zwei auf ihrer dem Dichtungsschieber 21 zugewandten Unter- oder Außenseite 29 hervorstehende Leitnocken 30 und drei dritte Langlochöffnungen 31 auf. Hierbei bildet jede Leitnocke 30 ein Eingreifelement 30a aus. Die Leitnocken 30 sind gleichmäßig über die Längserstreckung der Betätigungsplatte 20 verteilt und derart positionsgenau und deckungsgleich zu jeweils einer zweiten Langlochöffnung 27 des Dichtungsschiebers 21 angeordnet, dass jeweils ein Leitnocken 30 in jeweils eine zweite Langlochöffnung 27 eingreift und sich durch diese hindurcherstreckt. Die Leitnocken 30 sind zudem derart positionsgenau und deckungsgleich zu jeweils einer Führungsnut 32 der Führungsplatte 22 angeordnet, dass jeweils ein Leitnocken 30 nach Durchgreifen einer jeweiligen zweite Langlochöffnung 27 in jeweils eine diesen aufnehmende Führungsnut 32 eingreift. Die Führungsnute 32 sind parallel zu den dritten Langlochöffnungen 31 der Betätigungsplatte 20 ausgerichtet und beschränken vorzugsweise eine Gleitbewegung der Betätigungsplatte 20 in Längsrichtung L des Fenster- oder Türelements 1 in einer linken und einer rechten Anschlagsposition durch Anschlag der Leitnocken 30 an jeweils einem der sich gegenüberliegenden Führungsnutenden. Ein Leitnocken 30 ist jeweils in Längsrichtung L des Fenster- oder Türlüftungselements 1 betrachtet sowohl jeweils mittig und symmetrisch zwischen zwei dritten Langlochöffnungen 31 der Betätigungsplatte 20 als auch mittig und symmetrisch im Zwischenraum zwischen zwei jeweils einer dritten Langlochöffnung 31 der Betätigungsplatte 20 zugeordneten Führungsdomen 28 an der Betätigungsplatte 20 angeordnet.

Die dritten Langlochöffnungen 31 erstrecken sich parallel zur Längsrichtung L des Fenster- oder Türlüftungselementes 1 und sind ebenfalls gleichmäßig über die Längserstreckung der Betätigungsplatte 20 verteilt derart positionsgenau und deckungsgleich zu jeweils einer ersten Langlochöffnung 26 des Dichtungsschiebers 21 und jeweils einem Führungsdom 28 der Führungsplatte 22 angeordnet, dass sie in ihrer Längserstreckung die jeweils eine zugeordnete erste Langlochöffnung 26 sowie den jeweils einen zugeordneten Führungsdom 28 überstreichen, wobei jeweils ein Führungsdom 28 nach Durchgreifen einer ersten Langlochöffnung 26 in eine dritte Langlochöffnung 31 eingreift.

An einer Vorderkante 34 der Betätigungsplatte 20 ist das Betätigungselement 11 in Form eines ein Handhabungshebels 35 angeordnet. Der Handhabungshebel 35 steht in einem solchen Maße über das Fenster- oder Türlüftungselement 1 über, dass er sich bei im Luftströmungsweg 16 im Fenster- oder Türfalz 6 angeordnetem Fenster- oder Türlüftungselement 1 durch den Lüftungsspalt 10 hindurch bis nach außen erstreckt und dort vor dem Fenster- oder Blendrahmen 5 anstehend von Hand erreichbar und manuell betätigbar ist. In dem Fenster- oder Türlüftungselement 1 ist die Betätigungsplatte 20 in einer zwischen der Grundplatte 13 und der Führungsplatte 22 angeordneten Betätigungsebene, im Ausführungsbeispiel in einer zwischen der dem Dichtungsschieber 21 und der Grundplatte 13 ausgebildeten Betätigungsebene, mittels der Führungsdome 28 in den dritten Langlochöffnungen 31 geführt in Längsrichtung L des Fenster- oder Türlüftungselements 1 gleitbeweglich gelagert.

Der Dichtungsschieber 21 ist in dem Fenster- oder Türlüftungselement 1 in einer ebenfalls zwischen der Grundplatte 13 und der Führungsplatte 22 angeordneten Dichtungsebene, im Ausführungsbeispiel in einer zwischen der Betätigungsplatte 20 und der Führungsplatte 22 ausgebildeten Dichtungsebene, mittels der Führungsdome 28 in den ersten Langlochöffnungen 26 geführt in einer Querrichtung Q des Fenster- oder Türlüftungselements 1, die quer zur Längsrichtung L des Fenster- oder Türlüftungselements 1 und im Ausführungsbeispiel durch die ersten Langlochöffnungen 26 vorgegeben senkrecht zur Längsrichtung L des Fenster- oder Türlüftungselements 1 verläuft, gleitbeweglich gelagert. Hierbei gleiten die in jeweils eine zweite Langlochöffnung 27 des Dichtungsschiebers 21 eingreifenden Leitnocken 30 bei Bewegung der Betätigungsplatte 20 in Längsrichtung L des Fenster- oder Türlüftungselements 1 in der jeweiligen zweiten Langlochöffnung 27 und bewegen den Dichtungsschieber 21 der Ausrichtung der ersten Langlochöffnungen 26 entsprechend in Querrichtung Q des Fenster- oder Türlüftungselements 1 und senkrecht zur Längsrichtung L. Die Bewegung der Betätigungsplatte 20 in Längsrichtung L des Fenster- oder Türelementes 1 wird manuell durch Ergreifen und schiebendes Betätigen des Betätigungselementes 11 ausgeführt, wobei das Verschieben ins Längsrichtung L durch ein Entlanggleiten der dritten Langlochöffnungen 31 der Betätigungsplatte 20 an jeweils einem in diese eingreifenden Führungsdom 28 bestimmt wird. Hierbei beschränken die in jeweils eine dritte Langlochöffnung 31 der Betätigungsplatte 20 eingreifenden Führungsdome 28 die Gleitbewegung der Betätigungsplatte 20 in Längsrichtung L des Fenster- oder Türlüftungselements 1 durch einen jeweiligen Anschlag an einem der sich gegenüberliegenden Langlochenden der jeweiligen dritten Langlochöffnung 31 zwischen einer linken und einer rechten Anschlagsposition. Ebenso beschränken die jeweils eine erste Langlochöffnung 26 des Dichtungsschiebers 21 durchgreifenden Führungsdome 28 die Gleitbewegung des Dichtungsschiebers 21 in Querrichtung Q des Fenster- oder Türlüftungselements 1 durch einen jeweiligen Anschlag an einem der sich gegenüberliegenden Langlochenden der jeweiligen ersten Langlochöffnung 26 zwischen einer eingefahrenen und einer ausgefahrenen Anschlagsposition des Dichtungsschiebers 21. Hierbei ist der Dichtungsschieber 21 in der Querrichtung Q des Fenster- oder Türlüftungselements 1 zwischen einer eingefahrenen, zurückgezogenen maximalen Öffnungsposition, in welcher der Dichtungsschieber 21 den Luftströmungsweg 16 im Lüftungsspalt 10 zumindest weitestgehend freigibt, und einer ausgefahrenen, den Luftströmungsweg 16 im Lüftungspalt 10 verschließenden Verschlussposition verstellbar. Die Öffnungsposition des Dichtungsschiebers 21 und damit auch die Öffnungsposition des Fenster- oder Türlüftungselements 1 ist in den Figuren 3 und 5a dargestellt, die jeweils den eingefahrenen Dichtungsschieber 21 zeigen. In den Figuren 4 und 5b, die jeweils den ausgefahrenen Dichtungsschieber 21 zeigen, ist hingegen die Verschlussposition des Dichtungsschiebers 21 und damit auch die Verschlussposition des Fenster- oder Türlüftungselements 1 dargestellt.

In dem Dichtungsschieber 21 weist das der Vorderkante 37 des Dichtungsschiebers 21 zugewandte Langlochende 38 eines jeden ersten Langlochs 26 einen solchen Abstand Y zur Vorderkante 37 auf, dass zwischen dem Langlochende 38 und der Vorderkante 37 verbleibende Materialfläche des Dichtungsschiebers 21 ausreicht, die Breite X des im Bereich der Fenster- oder Türdichtung oder der Flügelüberschlagsdichtung zwischen dem Fenster- oder Türrahmen 5 und dem dort anliegenden Fensterflügel 4 oder dem dort anliegenden Türflügel ausgebildeten Lüftungsspalts 10 zu überdecken, der Bestandteil des durch den Fensterfalz 6 des Fensters 3 oder den Türfalz der Tür führenden Luftströmungsweges 16 ist.

Ein erfindungsgemäßes Fenster- oder Türlüftungselement 1 kann an jeder Seite eines Fensters 3 oder einer Türe, insbesondere eines Dreh-Kippfensters, funktionierend angebracht werden.

Die Grundplatte 13, die Betätigungsplatte 20, der Dichtungsschieber 21 und die Führungsplatte 22 - und damit auch das Fenster- oder Türlüftungselement 1 insgesamt - sind jeweils in einer länglichen Rechteckform ausgebildet, deren Erstreckung in Längsrichtung L ein Mehrfaches der Erstreckung in Querrichtung Q, insbesondere senkrecht zur Längsrichtung L, beträgt.

## Patentansprüche

1. Fenster- oder Türlüftungselement (1) zum Öffnen und Verschließen eines im Bereich einer Fenster- oder Türdichtung oder einer Flügelüberschlagsdichtung zwischen einem Rahmen (5) oder Blendrahmen eines Fensters (3) oder einer Türe und einem dort anliegenden Fensterflügel (4) oder Türflügel ausgebildeten Lüftungsspalts (10), der Bestandteil eines durch einen Fensterfalz (6) des Fensters (3) oder einen Türfalz der Türe führenden Luftströmungsweges (16) ist, wobei das Fenster- oder Türlüftungselement 1 einen Dichtungsschieber (21), eine Grundplatte (13), eine Führungsplatte (22) und ein, vorzugsweise manuell betätigbares, Betätigungselement (11) umfasst, und wobei der Dichtungsschieber (21) in einer zwischen der Grundplatte (13) und der Führungsplatte (22) angeordneten Dichtungsebene in einer Querrichtung (Q) des Fenster- oder Türlüftungselements (1), die quer, insbesondere senkrecht, zur Längsrichtung (L) des Fenster- oder Türlüftungselements (1) verläuft, längs mindestens eines ersten Führungselementes (26a) gleitbeweglich verschiebbar gelagert ist, wobei der Dichtungsschieber (21) mindestens ein zweites Führungselement (27a) aufweist und, dass in einer zwischen der Grundplatte (13) und dem Dichtungsschieber (21) oder zwischen der Führungsplatte (22) und dem Dichtungsschieber (21) angeordneten Betätigungsebene eine Betätigungsplatte (20) längs mindestens eines dritten Führungselements (31a) in Längsrichtung (L) des Fenster- oder Türlüftungselements (1) gleitbeweglich verschiebbar gelagert ist, die auf ihrer dem Dichtungsschieber (21) zugewandten Außenseite (29) mindestens ein Eingreifelement (30a), vorzugsweise mindestens einen hervorstehenden Leitnocken (30), aufweist, wobei das mindestens eine Eingreifelement (30a), vorzugsweise der mindestens eine Leitnocken (30), der Betätigungsplatte (20) in das mindestens eine zweite Führungselement (27a) des Dichtungsschiebers (21) eingreift und bei einer Verschiebung der Betätigungsplatte (20) in Längsrichtung (L) des Fenster- oder Türlüftungselements (1) den Dichtungsschieber (21) längs des zweiten Führungselements (27a) in die Querrichtung (Q) verschiebt,
**dadurch gekennzeichnet,**
**dass** das Fenster- oder Türlüftungselement (1) derart dimensioniert ist, dass es im Fenster- oder Türfalz (6) im Luftströmungsweg (16) platzierbar ist und dass das Betätigungselement (11) an einer Vorderkante (34) der Betätigungsplatte (20) angeordnet und in Form eines Handhabungshebels (35) ausgebildet ist, der in einem solchen Maße über das Fenster- oder Türlüftungselement (1) übersteht, dass er sich bei im Luftströmungsweg (16) im Fenster- oder Türfalz (6) angeordnetem Fenster- oder Türlüftungselement (1) durch den Lüftungsspalt (10) hindurch bis nach außen erstreckt.

2. Fenster- oder Türlüftungselement (1) nach Anspruch 1, **dadurch gekennzeichnet, dass** das mindestens eine erste Führungselement (26a) eine erste Langlochöffnung (26) ist, die sich in Querrichtung (Q) des Fenster- oder Türlüftungselements (1) und vorzugsweise senkrecht zur Längsrichtung (L) des Fenster- oder Türlüftungselements (1) ausgerichtet erstreckt.

3. Fenster- oder Türlüftungselement (1) nach Anspruch 1 oder 2, **dadurch gekennzeichnet, dass** das mindestens eine zweite Führungselement (27a) eine zweite Langlochöffnung (27) ist, die sich sowohl zur Längsrichtung (L) des Fenster- oder Türlüftungselements (1) als auch zur Querrichtung (Q) schräg, vorzugsweise diagonal, erstreckend ausgeformt ist.

4. Fenster- oder Türlüftungselement (1) nach einem oder mehreren der Ansprüche 1 - 3, **dadurch gekennzeichnet, dass** das mindestens eine dritte Führungselement (31a) eine dritte Langlochöffnung (31) ist, die sich parallel zur Längsrichtung (L) des Fenster- oder Türlüftungselements (1) verlaufend in der Betätigungsplatte (20) erstreckt.

5. Fenster- oder Türlüftungselement (1) nach einem oder mehreren der vorhergehenden Ansprüche, **dadurch gekennzeichnet, dass** die Grundplatte (13) oder die Führungsplatte (22) mindestens einen Führungsdom (28) aufweist, welcher in das mindestens eine erste Führungselement (26a), vorzugsweise die mindestens eine erste Langlochöffnung (26), des Dichtungsschiebers (21) eingreift, wobei der mindestens eine Führungsdom (28) das mindestens eine erste Führungselement (26a), vorzugsweise die mindestens eine erste Langlochöffnung (26), des Dichtungsschiebers (21) durchgreift und in das mindestens eine dritte Führungselement (31a), vorzugsweise die mindestens eine dritte Langlochöffnung (31), der Betätigungsplatte (20) eingreift.

6. Fenster- oder Türlüftungselement (1) nach einem oder mehreren der vorhergehenden Ansprüche, **dadurch gekennzeichnet, dass** das in das mindestens eine zweite Führungselement (27a), vorzugsweise die mindestens eine zweite Langlochöffnung (27), des Dichtungsschiebers (21) eingreifende mindestens eine Eingreifelement (30a), vorzugsweise der mindestens eine Leitnocken (30), bei Bewegung der Betätigungsplatte (20) in Längsrichtung (L) des Fenster- oder Türlüftungselements (1) in dem mindestens einen zweiten Führungselement (27a), vorzugsweise der mindestens einen zweiten Langlochöffnung (27), des Dichtungsschiebers (21) gleitet und den Dichtungsschieber (21) in Querrichtung (Q) des Fenster- oder Türlüftungselements (1) bewegt.

7. Fenster- oder Türlüftungselement (1) nach Anspruch 5 oder 6, **dadurch gekennzeichnet, dass** der in die mindestens eine dritte Langlochöffnung (31) der Betätigungsplatte (20) eingreifende mindestens eine Führungsdom (28) die Gleitbewegung der Betätigungsplatte (20) in Längsrichtung (L) des Fenster- oder Türlüftungselements (1) durch einen jeweiligen Anschlag an einem der sich gegenüberliegenden Langlochenden der mindestens einen dritten Langlochöffnung (31) zwischen einer linken und einer rechten Anschlagsposition beschränkt.

8. Fenster- oder Türlüftungselement (1) nach einem der Ansprüche 5 - 7, **dadurch gekennzeichnet, dass** der die mindestens eine erste Langlochöffnung (26) des Dichtungsschiebers (21) durchgreifende mindestens eine Führungsdom (28) die Gleitbewegung des Dichtungsschiebers (21) in Querrichtung (Q) des Fenster- oder Türlüftungselements (1) durch einen jeweiligen Anschlag an einem der sich gegenüberliegenden Langlochenden der mindestens einen ersten Langlochöffnung (26) zwischen einer eingefahrenen und einer ausgefahrenen Anschlagsposition des Dichtungsschiebers (21) beschränkt.

9. Fenster- oder Türlüftungselement (1) nach einem der Ansprüche 5 - 8, **dadurch gekennzeichnet, dass** in der den mindestens einen Führungsdom (28) aufweisenden Führungsplatte (22) oder Grundplatte (13) mindestens eine sich in Längsrichtung (L) des Fenster- oder Türlüftungselements (1) erstreckende und das mindestens eine Eingreifelement (30a), vorzugsweise den mindestens einen Leitnocken (30), aufnehmende Führungsnut (32) ausgebildet ist, die vorzugsweise parallel zu der mindestens einen dritten Langlochöffnung (31) der Betätigungsplatte (20) verlaufend ausgerichtet ist und die vorzugsweise durch Anschlag des Leitnockens (31) an einem der sich gegenüberliegenden Führungsnutenden die Gleitbewegung der Betätigungsplatte (20) in Längsrichtung (L) des Fenster- oder Türelements (1) in einer linken und einer rechten Anschlagsposition beschränkt.

10. Fenster- oder Türlüftungselement (1) nach einem der Ansprüche 2 - 9, **dadurch gekennzeichnet, dass** das einer Vorderkante (37) des Dichtungsschiebers (21) zugewandte Langlochende (38) des mindestens einen ersten Langlochs (26) einen solchen Abstand (Y) zur Vorderkante (37) aufweist, dass die zwischen dem Langlochende (38) und der Vorderkante (37) verbleibende Materialfläche des Dichtungsschiebers (21) ausreicht, die Breite (X) des im Bereich der Fenster- oder Türdichtung oder der Flügelüberschlagsdichtung zwischen dem Fenster- oder Türrahmen (5) und dem dort anliegenden Fensterflügel (4) oder Türflügel ausgebildeten Lüftungsspalts (10) zu überdecken, der Bestandteil des durch den Fensterfalz (6) des Fensters oder den Türfalz der Tür führenden Luftströmungsweges (16) ist.

11. Fenster- oder Türlüftungselement (1) nach einem der vorhergehenden Ansprüche, **dadurch gekennzeichnet, dass** der Dichtungsschieber (21) in der Querrichtung (Q) des Fenster- oder Türlüftungselements (1) zwischen einer zurückgezogenen, den Luftströmungsweg (16) im Lüftungsspalt (10) zumindest weitestgehend freigebenden, maximalen Öffnungsposition und einer ausgefahrenen, den Luftströmungsweg (16) im Lüftungspalt (10) verschließenden Verschlussposition verstellbar ist.

12. Fenster- oder Türlüftungselement (1) nach einem der vorhergehenden Ansprüche, **dadurch gekennzeichnet, dass** der Dichtungsschieber (21) sich bei Bewegung der Betätigungsplatte (20), insbesondere durch Bewegen des Betätigungselements (11), in Längsrichtung (L) des Fenster- oder Türlüftungselements (1) in Querrichtung (Q) des Fenster- oder Türlüftungselementes (1) bewegt.

13. Fenster- oder Türlüftungselement (1) nach einem der vorhergehenden Ansprüche, **dadurch gekennzeichnet, dass** der Dichtungsschieber (21) aus der das Betätigungselement (11) aufweisenden Vorderseite des Fenster- oder Türlüftungselement (1) ausfahrbar in dem Fenster- oder Türlüftungselement (1) gelagert ist.

14. Fenster- oder Türlüftungselement (1) nach einem oder mehreren der vorhergehenden Ansprüche, **dadurch gekennzeichnet, dass** mehrere Führungsdome (28), mehrere Leitnocken (30), vorzugsweise mehrere Führungsnute (32) sowie mehrere erste, zweite und dritte Führungselemente (26a, 27a, 31a), vorzugsweise mehrere erste, zweite und dritte Langlochöffnungen (26, 27, 31), ausgebildet sind, wobei zumindest den jeweils äußeren Führungsdomen (28), vorzugsweise jedem Führungsdom (28), jeweils ein erstes und ein zweites Führungselement (26a, 31a), vorzugsweise eine erste und eine dritte Langlochöffnung (26, 31), zugeordnet ist.

15. Fenster- oder Türlüftungselement (1) nach Anspruch 14, **dadurch gekennzeichnet, dass** in Längsrichtung (L) des Fenster- oder Türlüftungselements (1) betrachtet im Dichtungsschieber (21) jeweils eine zweite Langlochöffnung (27) zwischen zwei ersten Langlochöffnungen (26) und im Zwischenraum zwischen zwei jeweils einer der beiden ersten Langlochöffnungen (26) zugeordneten Führungsdomen (28) ausgebildet ist.

16. Fenster- oder Türlüftungselement (1) nach Anspruch 14 oder 15, **dadurch gekennzeichnet, dass** in Längsrichtung (L) des Fenster- oder Türlüftungselements (1) betrachtet an der Betätigungsplatte (20) zwischen zwei dritten Langlochöffnungen (31) und im Zwischenraum zwischen zwei jeweils einer der beiden dritten Langlochöffnungen (31) zugeordneten Führungsdomen (28) jeweils ein Leitnocken (30) ausgebildet ist.

17. Fenster- oder Türlüftungselement (1) nach einem der Ansprüche 5 - 16, **dadurch gekennzeichnet, dass** jedem in der Führungsplatte (22) ausgebildeten Führungsdom (28) fluchtend ein in der Grundplatte (13) ausgebildetes Schraubloch (36) gegenüberliegt oder dass jedem in der Grundplatte (13) ausgebildeten Führungsdom (28) fluchtend ein in der Führungsplatte (22) ausgebildetes Schraubloch (36) gegenüberliegt

18. Fenster- oder Türlüftungselement (1) nach einem der vorhergehenden Ansprüche, **dadurch gekennzeichnet, dass** die Grundplatte (13) oder die Führungsplatte (22) Bestandteil eines mehrseitig mit Seitenwänden (24a - 24d) geschlossen ausgebildeten Gehäuses ist oder ein solches ausbildet, das an seiner in Bewegungsrichtung des Dichtungsschiebers (21) liegenden Vorderseite und an seiner Unterseite keine Seiten- oder Gehäusewand aufweist.

19. Fenster- oder Türlüftungselement (1) nach einem der Ansprüche 9 - 18, **dadurch gekennzeichnet, dass** in Längsrichtung (L) des Fenster- oder Türlüftungselements (1) betrachtet an der die mehreren Führungsdome (28) tragenden Führungsplatte (22) oder Grundplatte (13) zwischen zwei Führungsdomen (28) jeweils eine Führungsnut (32) ausgebildet ist.

20. Fenster- oder Türlüftungselement (1) nach einem der vorhergehenden Ansprüche, **dadurch gekennzeichnet, dass** aus der Ober- oder Außenseite der Grundplatte (13) Rastfüße hervorstehen, die ausgebildet sind, in Nute oder Öffnungen des Fenster- oder Türfalzes (6) einzurasten.

21. Fenster oder Türe, **dadurch gekennzeichnet, dass** in dem Fensterfalz (6) des Fensters (3) oder der Türe mindestens ein Fenster- oder Türlüftungselement (1) nach einem oder mehreren der Ansprüche 1 - 20 angeordnet ist, wobei die Grundplatte (13) unbeweglich am Rahmen (5) oder Blendrahmen des Fensters (3) oder der Türe festgelegt ist.

22. Fenster oder Türe nach Anspruch 21, **dadurch gekennzeichnet, dass** das Fenster- oder Türlüftungselement (1) durch einen an dem Rahmen oder Blendrahmen (5) anliegenden Fenster- oder Türflügel (4), insbesondere einen Überschlag eines Fenster- oder Türflügels (4), verdeckt in dem Fenster- oder Türfalz (6) an dem Rahmen oder Blendrahmen (5) angeordnet ist, wobei das Betätigungselement (11) sich durch den Lüftungsspalt (10) hindurch erstreckt und vor dem Rahmen oder Blendrahmen (5) aus dem Lüftungsspalt (10) herausragt.

## Claims

1. Window or door ventilation element (1) for opening and closing a ventilation gap (10) formed in the region of a window or door seal or a sash overlap seal between a frame (5) or blind frame of a window (3) or a door and a window sash (4) or door sash adjacent thereto, which is part of an air flow path (16) leading through a window rebate (6) of the window (3) or a door rebate of the door, wherein the window or door ventilation element (1) comprises a sealing slide (21), a base plate (13), a guide plate (22) and an actuating element (11), which can preferably be actuated manually, and wherein the sealing slide (21) is slidable mounted in a sealing plane arranged between the base plate (13) and the guide plate (22) in a transverse direction (Q) of the window or door ventilation element (1), which extends transversely, in particular perpendicularly, to the longitudinal direction (L) of the window or door ventilation element (1), along at least one first guide element (26a), wherein the sealing slide (21) has at least one second guide element (27a) and that, in an actuating plane arranged between the base plate (13) and the sealing slide (21) or between the guide plate (22) and the sealing slide (21), an actuating plate (20) is mounted so as to be slidable displaceable along at least one third guide element (31a) in the longitudinal direction (L) of the window or door ventilation element (1), which has at least one engagement element (30a), preferably at least one protruding guide cam (30), on its outer side (29) facing the sealing slide (21), wherein the at least one engagement element (30a), preferably the at least one guide cam (30), of the actuating plate (20) engages in the at least one second guide element (27a) of the sealing slide (21) and displaces the sealing slide (21) along the second guide element (27a) in the transverse direction (Q) when the actuating plate (20) is displaced in the longitudinal direction (L) of the window or door ventilation element (1),
**characterized in that**
that the window or door ventilation element (1) is dimensioned in such a way that it can be placed in the window or door rebate (6) in the air flow path (16) and that the actuating element (11) is arranged on a front edge (34) of the actuating plate (20) and is designed in the form of a handling lever (35),which protrudes beyond the window or door ventilation element (1) to such an extent that it extends through the ventilation gap (10) to the outside when the window or door ventilation element (1) is arranged in the air flow path (16) in the window or door rebate (6).

2. Window or door ventilation element (1) according to claim 1, **characterized in that** the at least one first guide element (26a) is a first oblong hole opening (26) which extends in the transverse direction (Q) of the window or door ventilation element (1) and preferably perpendicularly to the longitudinal direction (L) of the window or door ventilation element (1).

3. Window or door ventilation element (1) according to claim 1 or 2, **characterized in that** the at least one second guide element (27a) is a second oblong hole opening (27) which extends obliquely, preferably diagonally, both to the longitudinal direction (L) of the window or door ventilation element (1) and to the transverse direction (Q).

4. Window or door ventilation element (1) according to one or more of the claims 1 - 3, **characterized in that** the at least one third guide element (31a) is a third oblong hole opening (31) which extends parallel to the longitudinal direction (L) of the window or door ventilation element (1) in the actuator plate (20).

5. Window or door ventilation element (1) according to one or more of the preceding claims, **characterized in that** the base plate (13) or the guide plate (22) has at least one guide dome (28) which engages in the at least one first guide element (26a), preferably the at least one first oblong hole opening (26), of the sealing slider (21), wherein the at least one guide dome (28) engages through the at least one first guide element (26a), preferably the at least one first oblong hole opening (26), of the sealing slide (21) and engages in the at least one third guide element (31a), preferably the at least one third oblong hole opening (31), of the actuating plate (20).

6. Window or door ventilation element (1) according to one or more of the preceding claims, **characterized in that** the at least one engaging element (30a), preferably the at least one guide cam (30), engaging in the at least one second guide element (27a), preferably the at least one second oblong hole opening (27), of the sealing slide (21),when the actuating plate (20) is moved in the longitudinal direction (L) of the window or door ventilation element (1), slides in the at least one second guide element (27a), preferably the at least one second oblong hole opening (27), of the sealing slide (21) and moves the sealing slide (21) in the transverse direction (Q) of the window or door ventilation element (1).

7. Window or door ventilation element (1) according to claim 5 or 6, **characterized in that** the at least one guide dome (28) engaging in the at least one third oblong hole opening (31) of the actuating plate (20) limits the sliding movement of the actuating plate (20) in the longitudinal direction (L) of the window or door ventilation element (1) by a respective stop on one of the opposite oblong hole ends of the at least one third oblong hole opening (31) between a left and a right stop position.

8. Window or door ventilation element (1) according to one of the claims 5 - 7, **characterized in that** the at least one guide dome (28) engaging through the at least one first oblong hole opening (26) of the sealing slide (21) limits the sliding movement of the sealing slide (21) in the transverse direction (Q) of the window or door ventilation element (1) by a respective stop on one of the opposing oblong hole ends of the at least one first oblong hole opening (26) between a retracted and an extended stop position of the sealing slide (21).

9. Window or door ventilation element (1) according to one of the claims 5 - 8, **characterized in that** at least one guide groove (32) extending in the longitudinal direction (L) of the window or door ventilation element (1) and receiving the at least one engagement element (30a), preferably the at least one guide cam (30), is formed in the guide plate (22) or base plate (13) having the at least one guide dome (28), which is preferably aligned parallel to the at least one third oblong hole opening (31) of the actuating plate (20) and which preferably limits the sliding movement of the actuating plate (20) in the longitudinal direction (L) of the window or door element (1) in a left and a right stop position by abutment of the guide cam (31) against one of the opposite guide groove ends.

10. Window or door ventilation element (1) according to one of the claims 2 - 9, **characterized in that** the oblong hole end (38) of the at least one first oblong hole opening (26) facing a front edge (37) of the sealing slider (21) is at such a distance (Y) from the front edge (37) that the material surface of the sealing slider (21) remaining between the oblong hole end (38) and the front edge (37) is sufficient to cover the width (X) of the ventilation gap (10) formed in the area of the window or door seal or the sash overlap seal between the window or door frame (5) and the window sash (4) or door sash adjacent thereto, which gap forms part of the air flow path (16) leading through the window rebate (6) of the window or the door rebate of the door.

11. Window or door ventilation element (1) according to one of the preceding claims, **characterized in that** the sealing slide (21) is adjustable in the transverse direction (Q) of the window or door ventilation element (1) between a retracted maximum opening position, which at least largely opens the air flow path (16) in the ventilation gap (10), and an extended closing position, which closes the air flow path (16) in the ventilation gap (10).

12. Window or door ventilation element (1) according to one of the preceding claims, **characterized in that** the sealing slide (21) moves in the transverse direction (Q) of the window or door ventilation element (1) when the actuating plate (20) moves, in particular by moving the actuating element (11), in the longitudinal direction (L) of the window or door ventilation element (1).

13. Window or door ventilating element (1) according to one of the preceding claims, **characterized in that** the sealing slide (21) is mounted in the window or door ventilating element (1) so as to be extendable from the front side of the window or door ventilating element (1) comprising the actuating element (11).

14. Window or door ventilation element (1) according to one or more of the preceding claims, **characterized in that** a plurality of guide domes (28), a plurality of guide cams (30), preferably a plurality of guide grooves (32) and a plurality of first, second and third guide elements (26a, 27a, 31a), preferably a plurality of first, second and third oblong hole openings (26, 27, 31) are formed, wherein one first and one second guide element (26a, 31a), preferably a first and a third oblong hole opening (26, 31), is respectively assigned to at least the respective outer guide domes (28), preferably to each guide dome (28).

15. Window or door ventilation element (1) according to claim 14, **characterized in that**, viewed in the longitudinal direction (L) of the window or door ventilation element (1), a respective second oblong hole opening (27) is formed in the sealing slide (21) between two first oblong hole openings (26) and in the intermediate space between two guide domes (28) respectively assigned to one of the two first oblong hole openings (26).

16. Window or door ventilation element (1) according to claim 14 or 15, **characterized in that**, viewed in the longitudinal direction (L) of the window or door ventilation element (1), a guide cam (30) is formed on the actuating plate (20) between two third oblong hole openings (31) and in the intermediate space between two guide domes (28) respectively assigned to one of the two third oblong hole openings (31).

17. Window or door ventilation element (1) according to one of the claims 5 - 16, **characterized in that** each guide dome (28) formed in the guide plate (22) is flush with a screw hole (36) formed in the base plate (13) or **in that** each guide dome (28) formed in the base plate (13) is flush with a screw hole (36) formed in the guide plate (22).

18. Window or door ventilation element (1) according to one of the preceding claims, **characterized in that** the base plate (13) or the guide plate (22) is a component of a housing which is closed on several sides with side walls (24a - 24d) or forms such a housing which has no side or housing wall on its front side lying in the direction of movement of the sealing slide (21) and on its underside.

19. Window or door ventilation element (1) according to one of the claims 9 - 18, **characterized in that**, viewed in the longitudinal direction (L) of the window or door ventilation element (1), on the guide plate (22) or base plate (13) carrying the plurality of guide domes (28) a guide groove (32) is formed respectively between two guide domes (28).

20. Window or door ventilation element (1) according to one of the preceding claims, **characterized in that** latching feet project from the upper or outer side of the base plate (13) and are designed to latch into grooves or openings in the window or door rebate (6).

21. Window or door, **characterized in that** at least one window or door ventilation element (1) according to one or more of the claims 1 - 20 is arranged in the window rebate (6) of the window (3) or the door, wherein the base plate (13) is fixed immovably to a frame (5) or blind frame of the window (3) or the door.

22. Window or door according to claim 21, **characterized in that** the window or door ventilation element (1) is arranged concealed in the window or door rebate (6) on the frame or blind frame (5) by a window or door sash (4) adjacent to the frame or blind frame (5), in particular an overlap of a window or door sash (4), wherein the actuating element (11) extends through the ventilation gap (10) and projects out of the ventilation gap (10) in front of the frame or blind frame (5).

## Revendications

1. Élément de ventilation de fenêtre ou de porte (1) pour ouvrir et fermer une fente de ventilation (10) formée dans la zone d'un joint de fenêtre ou de porte ou d'un joint de recouvrement de châssis entre un cadre (5) ou un cadre dormant d'une fenêtre (3) ou d'une porte et un châssis de fenêtre (4) ou un châssis de porte adjacent, qui fait partie d'un chemin d'écoulement d'air (16) traversant une feuillure de fenêtre (6) de la fenêtre (3) ou une feuillure de porte de la porte, dans lequel l'élément de ventilation de fenêtre ou de porte (1) comprend une glissière d'étanchéité (21), une plaque de base (13), une plaque de guidage (22) et un élément d'actionnement (11), qui peut de préférence être actionné manuellement, et dans lequel la glissière d'étanchéité (21) est montée coulissante dans un plan d'étanchéité disposé entre la plaque de base (13) et la plaque de guidage (22) dans une direction transversale (Q) de l'élément de ventilation de fenêtre ou de porte (1), qui s'étend transversalement, en particulier perpendiculairement, à la direction longitudinale (L) de l'élément de ventilation de fenêtre ou de porte (1), le long d'au moins un premier élément de guidage (26a), dans lequel la glissière d'étanchéité (21) présente au moins un deuxième élément de guidage (27a) et que, dans un plan d'actionnement disposé entre la plaque de base (13) et la glissière d'étanchéité (21) ou entre la plaque de guidage (22) et la glissière d'étanchéité (21), une plaque d'actionnement (20) est montée coulissante le long d'au moins un troisième élément de guidage (31a) dans la direction longitudinale (L) de l'élément de ventilation de fenêtre ou de porte (1), qui présente au moins un élément de prise (30a), de préférence au moins une came de guidage saillante (30), sur son côté extérieur (29) face à la glissière d'étanchéité (21), dans lequel ledit au moins un élément de prise (30a), de préférence ladite au moins une came de guidage (30), de la plaque d'actionnement (20) vient en prise dans ledit au moins un deuxième élément de guidage (27a) de la glissière d'étanchéité (21) et déplace la glissière d'étanchéité (21) le long du deuxième élément de guidage (27a) dans la direction transversale (Q) lorsque la plaque d'actionnement (20) est déplacée dans la direction longitudinale (L) de l'élément de ventilation de fenêtre ou de porte (1),
**caractérisé en ce que**
l'élément de ventilation de fenêtre ou de porte (1) est dimensionné de manière à pouvoir être placé dans la feuillure de fenêtre ou de porte (6) dans le chemin d'écoulement d'air (16) et que l'élément d'actionnement (11) est disposé sur un bord avant (34) de la plaque d'actionnement (20) et est conçu sous la forme d'un levier de manipulation (35), qui dépasse l'élément de ventilation de fenêtre ou de porte (1) de telle sorte qu'il s'étend à travers la fente de ventilation (10) vers l'extérieur lorsque l'élément de ventilation de fenêtre ou de porte (1) est disposé dans le chemin d'écoulement d'air (16) dans la feuillure de fenêtre ou de porte (6).

2. Élément de ventilation de fenêtre ou de porte (1) selon la revendication 1, **caractérisé en ce que** ledit au moins un premier élément de guidage (26a) est une première ouverture de trou oblong (26) qui s'étend dans la direction transversale (Q) de l'élément de ventilation de fenêtre ou de porte (1) et de préférence perpendiculairement à la direction longitudinale (L) de l'élément de ventilation de fenêtre ou de porte (1).

3. Élément de ventilation de fenêtre ou de porte (1) selon la revendication 1 ou 2, **caractérisé en ce que** ledit au moins un deuxième élément de guidage (27a) est une deuxième ouverture de trou oblong (27) qui est formée de manière à s'étendre obliquement, de préférence en diagonale, à la fois par rapport à la direction longitudinale (L) de l'élément de ventilation de fenêtre ou de porte (1) et par rapport à la direction transversale (Q).

4. Élément de ventilation de fenêtre ou de porte (1) selon une ou plusieurs des revendications 1-3, **caractérisé en ce que** ledit au moins un troisième élément de guidage (31a) est une troisième ouverture de trou oblong (31) qui s'étend parallèlement à la direction longitudinale (L) de l'élément de ventilation de fenêtre ou de porte (1) dans la plaque d'actionnement (20).

5. Élément de ventilation de fenêtre ou de porte (1) selon une ou plusieurs des revendications précédentes, **caractérisé en ce que** la plaque de base (13) ou la plaque de guidage (22) présente au moins un dôme de guidage (28) qui vient en prise dans ledit au moins un premier élément de guidage (26a), de préférence ladite au moins une première ouverture de trou oblong (26), de la glissière d'étanchéité (21), dans lequel ledit au moins un dôme de guidage (28) vient en prise à travers ledit au moins un premier élément de guidage (26a), de préférence ladite au moins une première ouverture de trou oblong (26), de la glissière d'étanchéité (21) et vient en prise dans ledit moins un troisième élément de guidage (31a), de préférence ladite au moins une troisième ouverture de trou oblong (31), de la plaque d'actionnement (20).

6. Élément de ventilation de fenêtre ou de porte (1) selon une ou plusieurs des revendications précédentes, **caractérisé en ce que** ledit au moins un élément de prise (30a), de préférence ladite au moins une came de guidage (30), venant en prise dans ledit au moins un deuxième élément de guidage (27a), de préférence ladite au moins une deuxième ouverture de trou oblong (27), de la glissière d'étanchéité (21), lorsque la plaque d'actionnement (20) est déplacée dans la direction longitudinale (L) de l'élément de ventilation de fenêtre ou de porte (1), glisse dans ledit au moins un deuxième élément de guidage (27a), de préférence ladite au moins une deuxième ouverture de trou oblong (27), de la glissière d'étanchéité (21) et déplace la glissière d'étanchéité (21) dans la direction transversale (Q) de l'élément de ventilation de fenêtre ou de porte (1).

7. Élément de ventilation de fenêtre ou de porte (1) selon la revendication 5 ou 6, **caractérisé en ce que** ledit au moins un dôme de guidage (28) venant en prise dans ladite au moins une troisième ouverture de trou oblong (31) de la plaque d'actionnement (20) limite le mouvement de coulissement de la plaque d'actionnement (20) dans la direction longitudinale (L) de l'élément de ventilation de fenêtre ou de porte (1) par une butée respective sur l'une des extrémités de trou oblong opposées de ladite au moins une troisième ouverture de trou oblong (31) entre une position de butée à gauche et une position de butée à droite.

8. Élément de ventilation de fenêtre ou de porte (1) selon l'une quelconque des revendications 5-7, **caractérisé en ce que** ledit au moins un dôme de guidage (28) venant en prise à travers ladite au moins une première ouverture de trou oblong (26) de la glissière d'étanchéité (21) limite le mouvement de glissement de la glissière d'étanchéité (21) dans la direction transversale (Q) de l'élément de ventilation de fenêtre ou de porte (1) par une butée respective sur l'une des extrémités de trou oblong opposées de ladite au moins une première ouverture de trou oblong (26) entre une position de butée rétractée et une position de butée déployée de la glissière d'étanchéité (21).

9. Élément de ventilation de fenêtre ou de porte (1) selon l'une quelconque des revendications 5-8, **caractérisé en ce qu'**au moins une rainure de guidage (32) s'étendant dans la direction longitudinale (L) de l'élément de ventilation de fenêtre ou de porte (1) et recevant ledit au moins un élément de prise (30a), de préférence ladite au moins une came de guidage (30), est formée dans la plaque de guidage (22) ou la plaque de base (13) ayant ledit au moins un dôme de guidage (28), qui est de préférence alignée pour s'étendre parallèlement à ladite au moins une troisième ouverture de trou oblong (31) de la plaque d'actionnement (20) et qui limite de préférence le mouvement de glissement de la plaque d'actionnement (20) dans la direction longitudinale (L) de l'élément de fenêtre ou de porte (1) dans une position de butée à gauche et à droite par une mise en butée de la came de guidage (31) contre l'une des extrémités de rainure de guidage opposées.

10. Élément de ventilation de fenêtre ou de porte (1) selon l'une quelconque des revendications 2-9, **caractérisé en ce que** l'extrémité de trou oblong (38) dudit au moins un premier trou oblong (26) faisant face à un bord avant (37) de la glissière d'étanchéité (21) présente une distance (Y) par rapport au bord avant (37) telle que la surface de matériau de la glissière d'étanchéité (21) se trouvant entre l'extrémité de trou oblong (38) et le bord avant (37) est suffisante pour couvrir la largeur (X) de la fente de ventilation (10) formée dans la zone du joint de fenêtre ou de porte ou du joint de recouvrement d'ouvrant entre le cadre de fenêtre ou de porte (5) et le châssis de fenêtre (4) ou le châssis de porte adjacent, faisant partie du chemin d'écoulement d'air (16) guidant à travers la feuillure de fenêtre (6) de la fenêtre ou la feuillure de porte de la porte.

11. Élément de ventilation de fenêtre ou de porte (1) selon l'une quelconque des revendications précédentes, **caractérisé en ce que** la glissière d'étanchéité (21) est réglable dans la direction transversale (Q) de l'élément de ventilation de fenêtre ou de porte (1) entre une position d'ouverture maximale rétractée, qui ouvre au moins en grande partie le chemin d'écoulement d'air (16) dans la fente de ventilation (10), et une position de fermeture déployée, qui ferme le chemin d'écoulement d'air (16) dans la fente de ventilation (10).

12. Élément de ventilation de fenêtre ou de porte (1) selon l'une quelconque des revendications précédentes, **caractérisé en ce que** la glissière d'étanchéité (21) se déplace dans la direction transversale (Q) de l'élément de ventilation de fenêtre ou de porte (1) lorsque la plaque d'actionnement (20) se déplace, notamment par déplacement de l'élément d'actionnement (11), dans la direction longitudinale (L) de l'élément de ventilation de fenêtre ou de porte (1).

13. Élément de ventilation de fenêtre ou de porte (1) selon l'une quelconque des revendications précédentes, **caractérisé en ce que** la glissière d'étanchéité (21) est montée dans l'élément de ventilation de fenêtre ou de porte (1) de manière à pouvoir être déployée depuis la face avant de l'élément de ventilation de fenêtre ou de porte (1) comprenant l'élément d'actionnement (11).

14. Élément de ventilation de fenêtre ou de porte (1) selon une ou plusieurs des revendications précédentes, **caractérisé en ce que** plusieurs dômes de guidage (28), plusieurs cames de guidage (30), de préférence plusieurs rainures de guidage (32) ainsi que plusieurs premiers, deuxièmes et troisièmes éléments de guidage (26a, 27a, 31a), de préférence plusieurs premières, deuxièmes et troisièmes ouvertures de trou oblong (26, 27, 31) sont formés, dans lesquels un premier et un deuxième élément de guidage (26a, 31a), de préférence une première et une troisième ouverture de trou oblong (26, 31), sont respectivement attribués à au moins les dômes de guidage extérieurs respectifs (28), de préférence à chaque dôme de guidage (28).

15. Élément de ventilation de fenêtre ou de porte (1) selon la revendication 14, **caractérisé en ce que**, vu dans la direction longitudinale (L) de l'élément de ventilation de fenêtre ou de porte (1), une deuxième ouverture de trou oblong (27) respective est formée dans la glissière d'étanchéité (21) entre deux premières ouvertures de trou oblong (26) et dans l'espace intermédiaire entre deux dômes de guidage (28) respectivement attribués à l'une des deux premières ouvertures de trou oblong (26).

16. Élément de ventilation de fenêtre ou de porte (1) selon la revendication 14 ou 15, **caractérisé en ce que**, vu dans la direction longitudinale (L) de l'élément de ventilation de fenêtre ou de porte (1), une came de guidage (30) est formée sur la plaque d'actionnement (20) entre deux troisièmes ouvertures de trou oblong (31) et dans l'espace intermédiaire entre deux dômes de guidage (28) respectivement attribués à l'une des deux troisièmes ouvertures de trou oblong (31).

17. Élément de ventilation de fenêtre ou de porte (1) selon l'une quelconque des revendications 5 à 16, **caractérisé en ce que** chaque dôme de guidage (28) formé dans la plaque de guidage (22) affleure un trou de vis (36) formé dans la plaque de base (13) ou **en ce que** chaque dôme de guidage (28) formé dans la plaque de base (13) affleure un trou de vis (36) formé dans la plaque de guidage (22).

18. Élément de ventilation de fenêtre ou de porte (1) selon l'une quelconque des revendications précédentes, **caractérisé en ce que** la plaque de base (13) ou la plaque de guidage (22) est un composant d'un boîtier formé de manière fermé sur plusieurs côtés par des parois latérales (24a-24d) ou forme un tel boîtier qui n'a pas de paroi latérale ou de boîtier sur sa face avant se trouvant dans le sens de déplacement de la glissière d'étanchéité (21) et sur sa face inférieure.

19. Élément de ventilation de fenêtre ou de porte (1) selon l'une quelconque des revendications 9-18, **caractérisé en ce que**, vu dans la direction longitudinale (L) de l'élément de ventilation de fenêtre ou de porte (1), sur la plaque de guidage (22) ou la plaque de base (13) portant les plusieurs dômes de guidage (28), une rainure de guidage (32) est formée respectivement entre deux dômes de guidage (28).

20. Élément de ventilation de fenêtre ou de porte (1) selon l'une quelconque des revendications précédentes, **caractérisé en ce que** des pieds de verrouillage font saillie du côté supérieur ou extérieur de la plaque de base (13), qui sont conçus pour s'enclencher dans des rainures ou des ouvertures de la feuillure de fenêtre ou de porte (6).

21. Fenêtre ou porte, **caractérisée en ce qu'**au moins un élément de ventilation de fenêtre ou de porte (1) selon une ou plusieurs des revendications 1-20 est disposé dans la feuillure (6) de la fenêtre (3) ou de la porte, où la plaque de base (13) est fixée de manière inamovible au cadre (5) ou au cadre dormant de la fenêtre (3) ou de la porte.

22. Fenêtre ou porte selon la revendication 21, **caractérisée en ce que** l'élément de ventilation de fenêtre ou de porte (1) est disposé de manière dissimulée dans la feuillure de fenêtre ou de porte (6) sur le cadre ou le cadre dormant (5) par un châssis de fenêtre ou de porte (4) adjacent au cadre ou cadre dormant (5), en particulier un bandeau de recouvrement d'un châssis de fenêtre ou de porte (4), dans lequel l'élément d'actionnement (11) s'étend à travers la fente de ventilation (10) et fait saillie hors de la fente de ventilation (10) devant le cadre ou le cadre dormant (5).
